# DEMANDE DE BREVET EUROPEEN

(11) **EP 0 373 080 A1**
(43) Date de publication de la demande: **13.06.1990**
(21) Numéro de dépôt: 89420478.3
(22) Date de dépôt: 04.12.1989
(51) Int. Cl.: B65B 7/14, B65B 31/00, B65B 61/00

(54) **Procédé et dispositif de fermeture d'un tube souple après remplissage**

(30) Priorité: 05.12.1988 FR 8817037
(71) Demandeur: CEBAL S.A., F-92115 Clichy (FR)
(72) Inventeur: Fiorini, Roland, F-51800 Sainte-Menehould (FR); Prayer, Gérard, F-51800 Sainte-Menehould (FR)
(74) Mandataire: Séraphin, Léon

(57) **Abrégé**

L'invention a pour premier objet un procédé de fermeture d'un tube souple rempli d'un produit (7) liquide, crémeux ou semi-pâteux, dans lequel on pince sa jupe (2) en-dessous de son extrémité ouverte de façon à réaliser une fermeture (10) laissant s'échapper l'air contenu dans le tube lorsque celui-ci est comprimé transversalement, puis après compression on transforme la fermeture (10) en fermeture étanche et on scelle l'extrémité ouverte (17) du tube.Selon l'invention, on pince la jupe (2) avec des surfaces parallèles (10) serrées élastiquement et on comprime la jupe (2) au droit du produit contenu (7) de façon que le niveau haut de ce produit (7) reste en-dessous ou à la limite inférieure de la fermeture (10), et on scelle la portion (17) d'extrémité du tube (1) qui dépasse de ladite fermeture (10), évitant ainsi toute pollution par le produit dégradant le scellage. L'invention a pour deuxième objet un dispositif de mise en oeuvre de ce procédé. Le procédé et le dispositif de l'invention s'appliquent au conditionnement de produits des domaines alimentaire, cosmétologique, pharmaceutique ou hygiénique.

## Description

L'invention concerne un procédé et un dispositif de fermeture d'un tube souple, après son remplissage par l'extrémité inférieure ouverte de la jupe typiquement cylindrique circulaire de ce tube. L'autre extrémité de ce tube est surmontée d'un système de distribution et/ou de bouchage étanche.

Il est connu de fermer ou sceller de façon étanche l'extrémité inférieure de la jupe d'un tel tube rempli, par exemple par des pinces de soudage. Il reste alors un peu d'air à l'intérieur du tube, ce qui a pu être toléré lorsque la durée du stockage avant utilisation est faible ou lorsque l'utilisation cause de toute façon une mise en contact répétée du produit contenu avec de l'air. Le problème devient critique lorsque le tube est surmonté d'un moyen de distribution sans retour d'air, c'est-à-dire n'ayant pas de communication entre l'intérieur et l'extérieur du tube, tel qu'une pompe doseuse décrite par la demande de brevet EP-A-0251863. Des tubes comportant une telle pompe doseuse permettent d'éviter toute dégradation dans le temps de produits contenus sensibles à l'air, par exemple des crèmes cosmétiques ou alimentaires, même lors de leur utilisation, et il y est très souhaitable d'éliminer ou de réduire très fortement l'air qui peut être emprisonné par la fermeture de leur jupe.

Le document DE-B-1034093 décrit en particulier un procédé de fermeture de tube par pincement de l'extrémité du tube de façon à chasser l'air, le scellement par soudage étant fait à l'intérieur de la zone pincée, par l'intermédiaire des moyens de pincement. Cette méthode ne permet pas d'éviter le souillage des surfaces à souder par le produit contenu.

La demanderesse a cherché à mettre au point un procédé de fermeture permettant d'éviter des dégradations du scellage par le produit contenu, et permettant en même temps d'obtenir des vides résiduels très faibles.

### EXPOSE DE L'INVENTION

L'invention a pour premier objet un procédé de fermeture d'un tube souple dans lequel, après l'avoir rempli d'un produit liquide crémeux ou semi-pâteux par l'extrémité inférieure de sa jupe, on maintient cette extrémité en position haute, puis on pince sa jupe en-dessous de son extrémité inférieure ou extrémité ouverte de façon à réaliser une fermeture incomplète laissant s'échapper l'air contenu dans le tube lorsque ce tube est comprimé transversalement, puis on comprime la jupe du tube au droit du produit contenu, on transforme ladite fermeture incomplète en fermeture étanche, on scelle l'extrémité inférieure de la jupe, et on dégage le tube scellé après avoir écarté les moyens de compression du tube et ses moyens de fermeture et de scellage.

Selon l'invention, on utilise les mesures particulières suivantes :
a) on pince ladite jupe au-dessus du niveau du produit contenu, la fermeture incomplète réalisée par ce pincement laissant dépasser une portion d'extrémité inférieure, ce pincement étant réalisé au moyen de surfaces parallèles serrées élastiquement, l'étanchéité étant réalisée en l'absence de pression interne et l'échappement de l'air étant obtenu lorsque le niveau haut du produit s'élève ;
b) on comprime la jupe du tube au droit du produit contenu, loin de sa partie pincée, de façon à diminuer localement sa section intérieure, et on limite cette compression de façon que le niveau haut du produit reste à la limite inférieure ou un peu en-dessous de ladite fermeture incomplète ;
c) on scelle la portion d'extrémité inférieure qui dépasse de la fermeture incomplète devenue fermeture étanche évitant ainsi toute pollution intérieure de la jupe par le produit causant une dégradation de ce scellage.

L'air contenu dans le tube est ainsi évacué complètement ou quasi-complètement avant scellage de l'extrémité inférieure de la jupe. Dans la compression (b), on veille à ce que le produit contenu ne pénètre pas entre les surfaces de fermeture incomplète puis étanche, car la souillure de ces surfaces par le produit entraînerait une dégradation du scellage (par exemple, soudage ou collage) pouvant aller jusqu 'à un défaut d'étanchéité. La position du scellage au-dessus des surfaces de fermeture précédentes donne à cet égard une bonne sécurité.

Il est particulièrement avantageux de pincer la jupe du tube avec des surfaces de pincement parallèles serrées élastiquement, l'étanchéité étant alors réalisée en l'absence de pression interne et l'échappement de l'air étant obtenu lorsque le niveau haut du produit s'élève et que sa pression augmente de ce fait. La contrainte de serrage élastique de ces surfaces de pincement est de préférence choisie de façon à ce que l'échappement d'air n'ait lieu que pour une pression interne de l'air résiduel supérieure à environ 5 fois la pression atmosphérique, ce qui permet alors d'obtenir à la fois une très bonne élimination d'air et une garantie de non contamination du scellage par le produit (= arrêt de la surface libre du produit à peu de distance des surfaces de pincement sans risque de dépasser leurs limites inférieures). Cette contrainte de serrage est ainsi de préférence comprise entre 10 et 120 kPa, et de préférence encore entre 13 et 30 kPa.

Cette contrainte s'exerce sur la surface du tube serrée effectivement soit, dans le cas d'une jupe initialement cylindrique circulaire et de surfaces de pincement rectangulaires avec des grands côtés perpendiculaires à l'axe du tube: 1,57 x D x H où D est le diamètre de la jupe et h la hauteur de pincement.

On peut alors avantageusement conserver la même contrainte de serrage élastique jusqu'à et pendant le scellage de l'extrémité de la jupe, au-dessus de son pincement.

Dans la pratique, le contrôle de la montée du produit et de sa non contamination du pincement de la jupe, et donc éventuellement de l'intérieur de sa zone scellée, est commodément effectué en agissant sur la dynamique de compression transversale (effort ou vitesse) et sur la durée de cette compression. Globalement, ce sont à la fois le contrôle du niveau final du produit et le choix de la contrainte de serrage élastique du pincement effectué juste au-dessus de ce niveau final qui détermineront avec précision le très faible volume d'air résiduel, par exemple moins de 0,03 cm³ à la pression normale.

L'invention a pour deuxième objet un dispositif particulièrement adapté à la réalisation du procédé de l'invention. Ce dispositif convient, que le produit à conditionner soit liquide, crémeux ou semi-pâteux, c est-à-dire pâteux peu visqueux.

Il complète tous les dispositifs de fermeture de tubes souples actuellement utilisés (soudure, collage, etc...). Il peut s'adapter sur toutes les machines de conditionnement existantes et s'utiliser avec n'importe quel dispositif de remplissage existant, sous réserve de la place disponible sur ces machines ou dispositifs.

Ce dispositif de fermeture d'un tube souple comprend, comme il est connu par le document DE-B-1034093 :
A/ des moyens de maintien du tube rempli, l'extrémité inférieure ouverte de sa jupe étant en position haute;
B/ des moyens d'évacuation de l'air résiduel compris dans le tube avant la fermeture définitive de ladite jupe, comprenant :
   B1) des pinces destinées à maintenir les lèvres du tube fermées,
   B2) des moyens de compression transversale de la jupe du tube rempli, au niveau du produit liquide, crémeux ou semi-pâteux contenu dans cette jupe ;
   B3) des moyens permettant l'échappement de l'air résiduel sous presssion au travers desdites pinces puis le serrage étanche desdites pinces ;
C/ des moyens de fermeture définitive de l'extrémité inférieure de la jupe.

Les aménagements particuliers de l'invention sont les suivants
(B1) lesdites pinces comportent des surfaces parallèles de serrage serrées élastiquement, les niveaux de ces surfaces étant compris entre le niveau supérieur du produit dans le tube rempli maintenu par les moyens (A) et le niveau inférieur de ladite fermeture définitive de la jupe ;
(B2) lesdits moyens de compression transversale de la jupe du tube au niveau du produit contenu sont éloignés des pinces, ils agissent exclusivement sur le produit contenu et cela dès le début de la compression ;
(C) lesdits moyens de fermeture définitive réalisent cette fermeture de l'extrémité de la jupe au-dessus desdites surfaces de serrage.

Avec ces aménagements, pendant la compression, l'air occlus reste au-dessus du produit contenu et est expulsé progressivement au travers de la portion de jupe pincée, dont le serrage élastique permet d'éviter une pollution par le produit.

La fermeture définitive de la jupe au-dessus de sa portion pincée affecte alors une portion de jupe dont la non pollution est garantie.

Les moyens de fermeture définitive qui fixent le résultat, c'est-à-dire l'absence ou quasi-absence d'air résiduel dans le tube, peuvent déjà exister dans le cas où les moyens A/ et B/ sont adaptés sur ou intégrés dans un ensemble de conditionnement pré-existant.

Les pinces sont munies de moyens de serrage élastique, dont les effets ont été décrits à propos du procédé. Ces moyens de serrage élastique comprennent au moins un ressort, et un moyen de serrage de ce ressort permettant de régler la contrainte de serrage des surfaces de pincement desdites pinces.

Particulièrement pour le conditionnement de tubes en série, le dispositif est préférentiellement muni de moyens de commande permettant de réaliser automatiquement sur chaque tube la succession des étapes du procédé de l'invention.

L'exemple qui va suivre permettra de compléter et d'illustrer la description qui précède.

Les avantages de l'invention sont très importants :
- obtention en série de volumes d'air résiduel très faibles dans les tubes souples ;
- obtention d'un scellage définitif d'étanchéité garantie et durable, la fermeture élastique sous-jacente ne pouvant elle-même être souillée par le produit contenu, et par suite ;
- bonne conservation des produits sensibles à l'air, réduisant les problèmes liés au stockage et améliorant la qualité du produit et sa régularité pour le consommateur ;
- aucune dégradation d'un produit sensible à l'air, dans les tubes munis d'une pompe doseuse sans retour d'air, ni au stockage, ni en cours de distribution.

### EXEMPLE :

. La figure 1 représente en élévation un dispositif selon l'invention, avec la jupe d'un tube rempli et les pinces de fermeture incomplète de cette jupe en coupe partielle selon l'axe du tube.
. La figure 2 représente le même dispositif, de la même façon, les pinces de fermeture incomplète étant fermées.
. La figure 3 représente le même dispositif, les moyens de compression transversale agissant sur le tube.

Le dispositif représenté sur la figure 1 fait partie d'un ensemble de conditionnement et plus précisément d'un carroussel de remplissage de produit et de fermeture des tubes. Ce dispositif correspond à un poste de travail de ce carroussel. Le tube 1, dont seule la jupe 2 est schématisée, le bord 3 de l'extrémité inférieure 4 de cette jupe 2 étant en position haute, est équipé d'un moyen de distribution sans retour d'air non représenté. Ce tube 1 est maintenu en position fixe de son épaule, son axe 6 étant de ce fait vertical. Le tube 1 a été rempli de produit, une crème 7 assez fluide, et le niveau supérieur 8 de cette crème 7 est à 15 mm du bord 3 d'extrémité de la jupe 2. Le dispositif comprend deux pinces 9 de la portion d'extrémité 4 de la jupe, les niveaux de leurs surfaces de serrage rectangulaires 10 étant compris entre 5 et 7 mm au-dessous du bord d'extrémité 3 de la jupe 2. Ces pinces 9 ont des surfaces d'entrée 11 inclinées à 30° par rapport à la verticale, formant un V à 60° lorsqu 'elles sont serrées.

Le dispositif comprend encore des galets ou rouleaux cylindriques circulaires 12 et 13, permettant de comprimer transversalement le tube 1 dans sa portion remplie de crème 7. Leurs axes 12′ et 13′ sont horizontaux et parallèles. Ils sont reliés à deux roues dentées 14 et 15 qui s'engrènent de sorte que les galets 12 et 13 restent à même écartement de l'axe 6 du tube 1. Cet écartement, c'est-à-dire le rapprochement ou l'éloignement des galets 12 et 13 est commandé avantageusement par un vérin pneumatique ou hydraulique 16, ici pneumatique, agissant de façon articulée sur le bras reliant le galet 12 à la roue dentée 14. Dans la position de départ de la figure 1, les galets 12 et 13 sont écartés du tube 1 ainsi que les pinces 9.

Les pinces 9 sont ensuite serrées (figure 2), produisant entre leurs surfaces de serrage 10 un pli élargi et aplati, se prolongeant au-dessus de ces surfaces par une portion d'extrémité 17 qui servira au soudage de fermeture définitive du tube (non représenté). La portion 18 d'écrasement progressif du tube 1 vient s'appuyer sur les surfaces inclinées 11 d'entrée des pinces 9. Le niveau 8 de la crème 7 a remonté, il est encore éloigné du bas des surfaces de serrage 10 des pinces 9. Le système de serrage des pinces 9 est élastique et "souple", il comprend un ressort et un écrou permettant de régler l'effort de serrage (non représenté). Les surfaces 10 ont une hauteur de 2 mm et leur effort de serrage est de 15 kg (147 N). La jupe étant ici en PE (polyéthylène) transparent de diamètre 30 mm, la contrainte de serrage élastique obtenue est de 15,6 kPa. Par la mise dans cette nouvelle position, de l'air inclus a été expulsé dont une partie à travers le joint élastique formé par les surfaces de serrage 10 des pinces 9.

Une fois les pinces 9 ainsi serrées, on resserre les galets 12 et 13 jusqu'à comprimer la jupe 2 du tube de façon à réduire localement sa section droite (figure 3) et donc faire remonter la crème 7 vers le haut. Pour ce faire, le bras 16 du vérin s'est rétracté. Le temps de compression est déterminant pour l'évacuation quasi-complète de l'air contenu dans la jupe 2 du tube 1, ainsi que le réglage du serrage élastique des pinces 9 qui a été effectué. Cette évacuation satisfait à la condition impérative de ne pas polluer le joint élastique 10 par la crème 7.

Sur une série de tubes identiques au tube 1 et remplis de la même crème 7, on a arrêté la compression lorsque le niveau 8 de la crème 7 était entre 0,5 et 1 mm du bas du joint 10, et on a soudé l'extrémité dépassante 17 de chaque jupe avec des pinces, juste au-dessus des pinces de serrage 9. La quantité d'air résiduel contenu, calculée à partir de la position d'arrêt 8 de la crème 7, était comprise entre 0,01 et 0,25 cm³. 0n a dans chaque cas dégagé les tubes après le soudage de leur extrémité 17, après en avoir écarté les galets 12 et 13 et les pinces 9.

### APPLICATION INDUSTRIELLE

Le procédé et le dispositif de l'invention s'appliquent au conditionnement de produits liquides, crémeux ou semi-pâteux dans des emballages souples, en particulier des tubes à jupe souple, dans les domaines alimentaire, cosmétologique, pharmaceutique et hygiénique.

## Revendications

1. Procédé de fermeture d'un tube souple (1) dans lequel, après l'avoir rempli d'un produit liquide crémeux ou semi-pâteux par l'extrémité inférieure (4) de sa jupe (2), on maintient cette extrémité (4) en position haute, puis on pince cette jupe (2) en dessous de sa dite extrémité inférieure (4) de façon à réaliser une fermeture incomplète (10) laissant s'échapper l'air contenu dans le tube (1) lorsque ce tube (1) est comprimé transversalement, puis on comprime la jupe (2) du tube (1) au droit du produit contenu, on transforme la fermeture incomplète (10) en fermeture étanche (10), on scelle l'extrémité inférieure (4) de la jupe (2), et on dégage le tube (1) scellé après avoir écarté les moyens de compression du tube (4) et ses moyens de fermeture (9) et de scellage, caractérisé en ce que :
a) on pince ladite jupe (2) au-dessus du niveau du produit contenu, la fermeture incomplète (10) réalisée par ce pincement laissant dépasser une portion d'extrémité inférieure (17), ce pincement étant réalisé au moyen de surfaces parallèles (10) serrées élastiquement, l'étanchéité étant réalisée en l'absence de pression interne et l'échappement de l'air étant obtenu lorsque le niveau haut (8) du produit (7) s'élève ;
b) on comprime la jupe (2) du tube (1) au droit du produit contenu, loin de sa partie pincée, de façon à diminuer localement sa section intérieure, et on limite cette compression de façon que le niveau haut (8) du produit (7) reste à la limite inférieure ou en-dessous de ladite fermeture incomplète (10) ;
c) on scelle la portion d'extrémité inférieure (17) qui dépasse de la fermeture incomplète (10) devenue fermeture étanche (10), évitant ainsi toute pollution intérieure par le produit dégradant le scellage.

2. Procédé selon la revendication 1, dans lequel le serrage élastique desdites surfaces de pincement (10) et l'effort de compression transversale de la jupe (2) du tube (1) sont choisis de façon à réduire les possibilités de mouillage desdites surfaces de pincement (10) par le produit (7).

3. Procédé selon l'une quelconque des revendications 1 ou 2, dans lequel la contrainte de serrage élastique desdites surfaces de pincement (10) est comprise entre 10 et 120 kPa et de préférence entre 13 et 30 kPa.

4. Procédé selon la revendication 3, dans lequel ladite contrainte de serrage élastique reste la même depuis le début du pincement jusqu'au scellage.

5. Dispositif de fermeture d'un tube souple (1) comprenant :
A/ des moyens de maintien du tube rempli, l'extrémité inférieure ouverte (4) de sa jupe (2) étant en position haute ;
B/ des moyens d'évacuation de l'air résiduel compris dans le tube (l) avant la fermeture définitive de ladite jupe (2), comprenant :
B1) des pinces (9) destinées à maintenir les lèvres du tube (1) fermées ;
B2) des moyens de compression transversale (12 et 13) de la jupe (2) du tube (1) rempli, au niveau du produit liquide, crémeux ou semi-pâteux (7) contenu dans cette jupe (2) ;
B3) des moyens permettant l'échappement de l'air résiduel sous pression au travers desdites pinces (9) puis le serrage étanche desdites pinces (9) ;
C/ des moyens de fermeture définitive de l'extrémité inférieure (17) de la jupe (2) ;
caractérisé en ce que :
(B1) lesdites pinces (9) comportent des surfaces parallèles de serrage (10) serrées élastiquement, les niveaux de ces surfaces (10) étant compris entre le niveau supérieur (8) du produit (7) dans le tube rempli maintenu par les moyens (A) et le niveau inférieur de ladite fermeture définitive de la jupe (2) ;
(B2) lesdits moyens de compression transversale (12 et 13) de la jupe (2) du tube (1) au niveau du produit contenu (7) sont éloignés des pinces (9) ;
(C) lesdits moyens de fermeture définitive réalisent cette fermeture de l'extrémité (17) de la jupe (2) au-dessus desdites surfaces de serrage (10).

6. Dispositif selon la revendication 5, dont les moyens de serrage élastique comprennent au moins un ressort, et un moyen de serrage de ce ressort permettant de régler la contrainte de serrage des surfaces de pincement (10) desdites pinces (9).

7. Dispositif selon l'une des revendications 4 à 6, dans lequel lesdites pinces (9) comprennent des surfaces d'entrée (11) formant ensemble un V d'appui et de centrage de la jupe (2) pincée.

8. Dispositif selon l'une des revendications 4 à 7, dans lequel les moyens de compression consistent en deux galets (12 et 13), par exemple cylindriques circulaires, d'écartement réglable commandé par un vérin pneumatique ou hydraulique.
